# FASCICULE DE BREVET EUROPEEN

(11) **EP 0 159 271 B1**
(45) Date de publication et mention de la délivrance du brevet: **11.10.1989**
(21) Numéro de dépôt: 85400736.6
(22) Date de dépôt: 15.04.1985
(51) Int. Cl.: A44B 19/30, A45C 13/10, E05B 73/00

(54) **Serrure pour fermeture à glissière**
Schloss für Reissverschluss
Lock for a slide fastener

(30) Priorité: 17.04.1984 FR 8406037
(43) Date de publication de la demande: 23.10.1985
(73) Titulaire: STE DELSEY Société Anonyme dite:, F-93012 Bobigny Cedex (FR)
(72) Inventeur: Seynhaeve, André G., F-60300 Senlis (FR)
(74) Mandataire: Dawidowicz, Armand

(56) Documents cités:
- CH-A- 275 298
- DE-A- 3 246 773
- GB-A- 664 852
- GB-A- 1 173 315
- US-A- 1 680 652
- US-A- 3 973 419
- US-A- 4 031 723
- US-A- 4 031 724

## Description

L'invention concerne une serrure pour fermeture à glissière, par exemple dans des bagages souples.

L'utilisation de fermetures à glissière a reçu un très grand développement, en particulier dans les bagages souples, et le verrouillage de telles fermetures, afin d'éviter un accès non autorisé à l'intérieur du volume fermé par la fermeture à glissière, est devenu un problème important.

Dans certaines fermetures à glissière connues, la poignée du curseur porte une pièce additionnelle qui constitue un élément d'une serrure, le reste de la serrure étant fixé à l'ensemble qui doit être fermé. Ces serrures présentent divers inconvénients, principalement celui de nécessiter une pièce spéciale additionnelle fixée à la poignée et celui de ne pas permettre l'utilisation de fermetures à glissière à deux curseurs permettant l'ouverture de la fermeture à glissière dans deux directions opposées.

Avec ce type de fermeture à glissière ayant. deux curseurs, la pratique commune a été d'utiliser un cadenas coopérant avec le trou normalement prévu dans chaque poignée des curseurs, afin de verrouiller la fermeture à glissière. Cette solution présente également divers inconvénients. Elle ne peut pas être utilisée avec une fermeture à glissière munie d'un seul curseur à moins de prévoir une pièce d'extrémité spéciale pour coopérer avec le cadenas. De plus, le cadenas pend à l'extérieur de la fermeture à glissière et est facilement arraché, par exemple en voyage pour des bagages. Egalement, pour une fermeture à deux curseurs, le verrouillage peut être effectué en toute position de ces curseurs, ce qui ne donne pas un bon aspect. L'aspect du cadenas lui-même est généralement mauvais et le cadenas peut facilement être perdu lorsqu'il n'est pas utilisé.

On connaît par US-A-1680652 une serrure pour fermeture à glissière comprenant un boîtier muni d'une ouverture pour le passage de l'extrémité recourbée d'une poignée rapportée sur un curseur de fermeture à glissière, la poignée comportant un trou que peut traverser un pêne coulissant de la serrure solidaire d'un bouton de commande qui peut être immobilisé par une clé. Cette serrure connue nécessite une poignée spéciale rapportée, ne permet pas le verrouillage de plusieurs curseurs et présente l'inconvénient, du point de vue de la sécurité, de pouvoir être fermée sans être verrouillée.

On connaît d'autre part, par US-A-4031723, une serrure dans laquelle un axe à méplat pivotant, traversant un orifice allongé d'une ou plusieurs poignées de fermeture à glissière, peut être verrouillé par un système à molettes ou à clé dans une position dans laquelle le méplat est orthogonal à l'ouverture de poignée, qui ne peut être libérée. Cette serrure est de construction compliquée, présente un encombrement important dû à l'axe à méplat, et est d'une utilisation malaisée.

La présente invention a pour objet une nouvelle serrure pour fermeture à glissière munie d'au moins un curseur portant une poignée munie d'un trou et pivotante par rapport au curseur, qui utilise les fermetures à glissière sans pièce additionnelle, à un ou deux curseurs, et qui ne permette le verrouillage qu'en une seule position fixe sans aucune partie séparable, à l'exception de la clé.

A cet effet, l'invention a pour objet une serrure pour fermeture à glissière munie d'au moins un curseur portant une poignée munie d'un trou et pivotante par rapport au curseur, comprenant un boîtier fixé au volume à fermer par la fermeture à glissière, ledit boîtier étant muni d'une ouverture pour recevoir au moins une poignée d'un curseur de la fermeture, et un organe de verrouillage mobile traversant ladite ouverture et le trou de la poignée, caractérisée par le fait que ledit organe de verrouillage est constitué par une came solidaire d'un rotor commandé par une clé codée, ladite came étant montée à l'extrémité dudit rotor opposée à l'introduction de clé, l'axe de pivotement du rotor étant sensiblement orthogonal à la fermeture à glissière dans la région dudit boîtier.

L'invention sera bien comprise à la lecture de la description suivante faite en se référant au dessin annexé dans lequel :
la figure 1 représente la serrure en position de verrouillage sur une valise souple, en élévation frontale, et la figure 2 représente la serrure seule, en élévation arrière, avec un couvercle séparé, la serrure étant en position de déverrouillage.

Dans l'exemple représenté, un bagage souple 1 est fermé par une fermeture à glissière 2 munie de deux curseurs 3, 4 qui portent chacun une poignée 5, 6 munie d'un trou traversant 7, 8 respectivement. Comme à l'accoutumée, les poignées 5, 6 sont pivotantes dans certaines limites par rapport à leur curseur 3, 4.

Une serrure 9 selon l'invention est fixée à la valise 1, au voisinage du milieu de la fermeture à glissière 2. La serrure 9 comprend un boîtier 10 fixé à l'extérieur de la valise 1 et un couvercle postérieur 11 (figure 2) fixé sur le boîtier 10 à l'intérieur de la valise 1. Le boîtier 10 porte un barillet de verrouillage 12 commandé par une clé codée (non représentée) et qui est pivotant dans le boîtier 10 autour d'un axe sensiblement orthogonal au plan de la valise et de la fermeture à glissière 2. Le rotor 12 porte une came ou pêne de verrouillage 13 qui, en position de verrouillage de la serrure 9 (figure 1 et ligne en pointillés a la figure 2), traverse une ouverture ou évidement 14 dans le boîtier 10 à travers les trous 7 et 8 des poignées 5 et 6 des curseurs, qui ne peuvent donc plus être déplacés. Dans la position de déverrouillage (ligne en trait plein de la figure 2), la came 13 découvre l'ouverture 14 et les curseurs 3, 4 peuvent être déplacés par action sur leur poignée respective 5, 6.

## Revendications

Serrure pour fermeture à glissière (2) munie d'au moins un curseur (3, 4) portant une poignée (5, 6) munie d'un trou (7, 8) et pivotante par rapport au curseur (3, 4), comprenant un boîtier (10) fixé au volume (1) à fermer par la fermeture à glissière (2), ledit boîtier (10) étant muni d'une ouverture (14) pour recevoir au moins une poignée (5, 6) d'un curseur (3, 4) de la fermeture (2), et un organe de verrouillage (13) mobile traversant ladite ouverture (14) et le trou (7, 8) de la poignée (5, 6), caractérisée par le fait que ledit organe de verrouillage est constitué par une came (13) solidaire d'un rotor (12) commande par une clé codée, ladite came étant montée à l'extrémité dudit rotor (12) opposée à l'introduction de clé, l'axe de pivotement du rotor (12) étant sensiblement orthogonal à la fermeture à glissière (2) dans la région dudit boîtier (10).

## Claims

A lock for a slide fastener (2) provided with at least one cursor (3, 4) carrying a handle (5, 6) formed with a hole (7, 8) and pivoting with respect to the cursor (3, 4), including a casing (10) fixed to the volume (1) to be closed by the slide fastener (2), said casing (10) being provided with an opening (14) for receiving at least one handle (5, 6) of a cursor (3, 4) of the fastener (2), and a mobile latching member (13) extending through said opening (14) and the hole (7, 8) of the handle (5, 6), characterized by the fact that said latching member is constituted of a cam (13) rigidly connected to a rotor (12) controlled by a coded key, said cam being mounted at the end of said rotor (12) which is opposite the introduction of the key, the pivoting axis of rotor (12) being substantially orthogonal to the slide fastener (2) in the region of said casing (10).

## Patentansprüche

Schloß für Reißverschluß (2), versehen mit wenigstens einem Läufer (3, 4) mit einem Griff (5, 6), der ein Loch (7, 8) aufweist und im Verhältnis zum Läufer (3, 4) schwenkbar ist, mit einem Gehäuse (10), befestigt am durch den Reißverschluß (2) zu verschließenden Volumen (1), wobei das genannte Gehäuse (10) mit einer Öffnung (14) versehen ist, um wenigstens einen Griff (5, 6) eines Läufers (3, 4) des Reißverschlusses (2) aufzunehmen, während ein bewegliches Verriegelungsorgan (13) quer durch die genannte Öffnung (14) und das Loch (7, 8) des Griffs (5, 6) verläuft, dadurch gekennzeichnet, daß das genannte Verriegelungsorgan aus einem Nocken (13) besteht, der fest mit einem Rotor (12) verhunden ist, welcher durch einen codierten Schlüssel gesteuert wird, wobei der genannte Nocken am Ende des genannten Rotors (12) gegenüber der Schlüsseleinführung angebracht ist und die Drehachse des Rotors (12) im Bereich des genannten Gehäuses (10) im wesentlichen orthogonal zum Reißverschluß (2) verläuft.
